# EUROPÄISCHE PATENTANMELDUNG

(11) **EP 3 521 525 A1**
(43) Veröffentlichungstag der Anmeldung: **07.08.2019**
(21) Anmeldenummer: 19154422.0
(22) Anmeldetag: 30.01.2019
(51) Int. Cl.: E04B 1/348, E04H 1/12

(54) **RAUMMODUL FÜR EIN GEBÄUDE, GEBÄUDE MIT DEM RAUMMODUL UND VERFAHREN ZUR FERTIGUNG EINES RAUMMODULS UND ZUR INTEGRATION DES RAUMMODULS IN EINEM GEBÄUDE**

(30) Priorität: 31.01.2018 DE 102018102089
(71) Anmelder: Blomenhofer Sozialbau Bayern UG, 92334 Pollanten (DE)
(72) Erfinder: Sessler, Franz, 92318 Neumarkt i. d. Opf. (DE)
(74) Vertreter: Negendanck, Matthias

(57) **Zusammenfassung**

Raummodul 1 für ein Gebäude 18, wobei das Raummodul 1 einen selbsttragenden Rahmen 2 aufweist und vorgefertigt zu dem Gebäude 18 transportierbar und darin integrierbar ist, wobei das Raummodul 1 eine Funktionseinheit 10 für eine Wasser-, Heizungs-, Elektro- und/oder Lüftungsversorgung 34 des Gebäudes 18 umfasst.

## Beschreibung

### Technisches Gebiet:

Die Erfindung betrifft ein Raummodul für ein Gebäude mit den Merkmalen des Anspruchs 1 und ein Gebäude mit dem Raummodul mit den Merkmalen des Anspruchs 11. Die Erfindung betrifft auch ein Verfahren zur Fertigung eines Raummoduls und zur Integration des Raummoduls in einem Gebäude mit den Merkmalen des Anspruchs 14.

### Hintergrund:

Vorgefertigte transportable Raummodule, die in einem Gebäude integrierbar sind, sind aus dem Stand der Technik bereits bekannt. Oftmals handelt es sich bei den Raummodulen um Nasszellen, die in dem Gebäude als WC oder Badezimmer nutzbar sind.

Beispielsweise beschreibt die Druckschrift DE 10 2009 035 164 A1 eine vorgefertigte Funktionszelle, insbesondere Nasszelle, für ein Gebäude, mit einem Rahmenprofil und mit einer umlaufenden, durch Seitenwände gebildeten Begrenzung. Die Funktionszelle weist eine durch die Seitenwände nach innen abgeschlossene Aussparung zur Bildung eines Schachts auf, der zur Aufnahme von der Funktionszelle zugeordneten Versorgungs- und Entsorgungsleitungen, wie Wasser- und Stromleitungen, dient.

### Beschreibung:

Der Erfindung liegt die Aufgabe zugrunde, ein funktional erweitertes Raummodul für ein Gebäude bereitzustellen. Diese Aufgabe wird durch ein Raummodul für ein Gebäude mit den Merkmalen des Anspruchs 1, durch ein Gebäude mit dem Raummodul mit den Merkmalen des Anspruchs 11 und durch ein Verfahren zur Fertigung eines Raummoduls und zur Integration des Raummoduls in einem Gebäude mit den Merkmalen des Anspruchs 14 gelöst. Bevorzugte oder vorteilhafte Ausführungsformen der Erfindung ergeben sich aus den Unteransprüchen der nachfolgenden Beschreibung und/oder den beigefügten Figuren.

Es wird ein Raummodul für ein Gebäude vorgeschlagen. Das Gebäude ist z.B. als eine Wohnung, als ein Wohnhaus, insbesondere als ein Ein- oder Mehrfamilienhaus, als ein Hochhaus und/oder als ein Geschäftshaus ausgebildet. Es kann sich bei dem Gebäude um ein Fertighaus, um einen Neubau oder um einen Altbau handeln. Insbesondere kann das Raummodul im Rahmen einer Altbausanierung in dem Altbau integriert werden. Vorzugsweise ist das Gebäude an eine externe Stromzuleitung, Wasserversorgung, Gasversorgung, Fernwärmeversorgung, Telefonleitung und/oder Internetanbindung angeschlossen.

Das Raummodul weist einen selbsttragenden Rahmen auf. Beispielweise ist der Rahmen aus Metall, insbesondere aus einer Stahllegierung, gebildet. Vorzugsweise umfasst das Raummodul auch mehrere Wände, eine Decke und/oder einen Boden, die gemeinsam einen Innenraum umgeben. Insbesondere können in den Wänden bei Bedarf mindestens eine Tür, mindestens ein Fenster und/oder eine Durchreiche eingebracht sein. Beispielsweise sind die Wände, die Decke und der Boden in Trockenbauweise gebildet und an dem Rahmen befestigt, insbesondere mit diesem verschraubt. Aufgrund des Rahmens ist das Raummodul ausreichend stabil, um an dem Rahmen und/oder den Wänden schwergewichtige Bauteile zu befestigen und/oder diese auf der Decke anzuordnen.

Möglich ist alternativ, dass die Wände, der Boden und die Decke des Raummoduls durch einen Container, z.B. mit den Maßen eines 10-Fuß-Containers, insbesondere mit Abmaßen von 3000 mm x 2400 mm x 2600 mm, gebildet sind. Das Raummodul kann aber auch größere oder kleiner Abmaße aufweisen, die insbesondere auf die Dimensionen des Gebäudes, in dem es integriert werden soll, abgestimmt sind.

Das Raummodul ist herstellerseitig vorgefertigt. Beispielsweise kann das Raummodul im Fließbandverfahren, insbesondere in einer Fertigungsstraße, hergestellt werden. Das Raummodul ist zu dem Gebäude transportierbar und darin integrierbar. Optional kann das Raummodul z.B. durch einen Gabelstapler oder Kran zum Transport verladen werden, z. B mit einem Lkw transportiert werden, ausgeladen, in dem Gebäude zu einem dort bestimmten Ort transportiert, dort abgestellt und ausgerichtet werden. Insbesondere bildet das Raummodul in dem Gebäude einen Raum oder ein Zimmer.

Erfindungsgemäß umfasst das Raummodul eine Funktionseinheit für eine bevorzugt vollumfassende Wasser-, Heizungs-, Elektro- und/oder Lüftungsversorgung des Gebäudes. Vorzugsweise ist die Funktionseinheit eine individuell konfigurierbare Erzeugungs-, Zuleitungs-, Ableitungs-, Verteiler-, Steuerungs-, Regelungs- und/oder Kontrolleinheit für die Wasser-, Heizungs-, Elektro- und/oder Lüftungsversorgung des Gebäudes. Insbesondere ist die Funktionseinheit derart gestaltbar und/oder gestaltet, wie es durch die in dem Gebäude vorhandene Auswahl an der Wasser-, Heizungs-, Elektro- und/oder Lüftungsversorgung vorgegeben ist. Beispielsweise umfasst die Funktionseinheit alle Einrichtungen einer Gebäudetechnik, die zur Wasser-, Heizungs-, Elektro- und/oder Lüftungsversorgung des Gebäudes notwendig sind, insbesondere wenn es sich bei dem Gebäude um einen Neubau handelt. In dem Fall, dass es sich bei dem Gebäude um einen Altbau mit einer bereits teilweise vorhandenen Gebäudetechnik handelt, kann die Funktionseinheit in entsprechender Weise darauf abgestimmt und konfiguriert werden und alle noch benötigten zusätzlichen Einrichtungen der Gebäudetechnik umfassen.

Vorteilhaft ist, dass das Raummodul die komplette Gebäudetechnik aufweisen kann, sodass auf teure und aufwändige Installationen in dem Gebäude selbst verzichtet werden kann. Das Raummodul bildet somit eine Zentrale für alle in dem Gebäude vorgesehenen technischen Einrichtungen, von der aus das Gebäude bedarfsgerecht versorgt werden kann. Dadurch kann eine erhebliche Zeit- und Kostenersparnis erzielt werden. Zudem kann das Raummodul durch die Fertigung im Fließbandverfahren kostengünstig und effektiv hergestellt werden.

Optional weist das Raummodul mindestens eine Befestigungsschnittstelle, bevorzugt mehrere Befestigungsschnittstellen zur Befestigung eines Deckenmoduls. Zum Beispiel ist die mindestens eine Befestigungsschnittstelle als mindestens eine Flanschplatte ausgebildet. Vorzugsweise ist die mindestens eine Befestigungsschnittstelle an einer, mehreren oder allen Wänden oder an der Decke des Raummoduls angeordnet. Insbesondere erstreckt sich das befestigte Deckenmodul zwischen der Decke bzw. der jeweiligen Wand und einer Gebäudewand des Gebäudes, die eine Innenwand oder Außenwand sein kann. Dadurch kann ein Zwischenraum zwischen der Gebäudewand und dem Raummodul gebildet werden, der z.B. als ein Abstell-, Lager- und/oder Technikraum genutzt werden kann oder als ein Wohn- und/oder Nutzraum ausgebildet ist.

Alternativ kann im Rahmen der Erfindung eine Gebäudedecke des Gebäudes auf das Raummodul, insbesondere auf die Decke des Raummoduls, aufgelegt werden. In diesem Fall bildet das Raummodul ein statiktragendes Modul für die Gebäudedecke. Diese kann eine tragende Gebäudedecke sein oder bei Bedarf durch einen Stahlträger verstärkt sein. Die Gebäudedecke ist z.B. aus Beton, Stahl oder Holz gebildet.

Das Raummodul kann in dem Gebäude frei positioniert werden. Vorteilhaft ist, dass das Raummodul dadurch als ein Raumteiler in dem Gebäude genutzt werden kann. Wahlweise, je nach Anforderung vor Ort, kann sich mindestens ein Deckenmodul zwischen dem Raummodul und einer der Gebäudewände erstrecken. Alternativ kann eine Gebäudedecke des Gebäudes auf dem Raummodul aufgelegt sein. Optional ergänzend können Gebäudeinnenwände an eine, mehrere oder alle Wände des Raummoduls, je nach Raumaufteilung, angrenzen und/oder durch Trockenbau oder als Massivwände angebracht sein.

In einer bevorzugten Ausführungsform der Erfindung umfasst die Funktionseinheit einen Stromverteiler- und/oder Sicherungskasten, insbesondere für die Elektroversorgung und/oder Schaltung des Gebäudes und optional ergänzend für das Raummodul. Alternativ oder optional ergänzend umfasst die Funktionseinheit eine Hauptabnahmestelle für eine externe Stromzuleitung, über die das Gebäude mit Elektrizität versorgt wird. Optional umfasst die Funktionseinheit auch einen Telefon- und/oder Internetanschluss für das Gebäude.

Vorzugsweise umfasst die Funktionseinheit, wenn dies benötigt wird, eine Verkabelung mit zahlreichen elektrischen Kabeln und/oder Leitungen, mit der das Gebäude und optional ergänzend das Raummodul bevorzugt vollständig elektrisch versorgt und/oder über den Stromverteiler- und/oder Sicherungskasten geschaltet werden kann. Besonders bevorzugt ist, dass die Kabel und/oder Leitungen bereits an den Stromverteiler- und/oder Sicherungskasten funktionsgerecht angebunden. Im Speziellen sind die Kabel und/oder Leitungen als Kabel- und/oder Leitungsrollen bereitgestellt, sodass ausgehend von dem Funktionsmodul eine ausreichende Länge zur Verlegung in dem Gebäude gewährleistet werden kann. Insbesondere können die Kabel und/oder Leitungen gemäß einem für das Gebäude erstellten Elektroplan verlegt werden. Vorzugsweise umfasst die Funktionseinheit Kabel und/oder Leitungen mit einer Mindestlänge von 1,5 Meter, vorzugsweise mit einer Mindestlänge von 5 Meter, insbesondere von einer Mindestlänge von 10 Meter und/oder von maximal 25 Meter. Insbesondere richtet sich eine Maximallänge der Kabel und/oder Leitungen nach der Größe des Gebäudes, in dem die Kabel und/oder Leitungen verlegt werden.

Beispielsweise werden die Kabel und/oder Leitungen von dem Raummodul aus in Leerrohren unterhalb eines Estrichs eines Gebäudebodens oder in Gebäudewänden verlegt. Zur Elektrifizierung des Raummoduls sind die Kabel bevorzugt in dem Boden, mindestens einer der Wände und/oder in der Decke der Raummoduls integriert. Insbesondere münden diese in mindestens einer Steckdose und/oder in mindestens einem Lichtschalter des Raummoduls.

Die in der Funktionseinheit integrierte Verkabelung ist insbesondere in einem Neubau besonders vorteilhaft, um dort eine Neuverkabelung des Gebäudes vorzunehmen. Dagegen ist die Verkabelung bei einer Anordnung des Raummoduls in einem Altbau weitestgehend unnötig, da dort oftmals bereits brauchbare Kabel verlegt sind. In diesem Fall können die vorhandenen Kabel des Gebäudes an die Funktionseinheit, z.B. an den Stromverteiler- und/oder Sicherungskasten, angeschlossen werden.

In einer bevorzugten konstruktiven Umsetzung der Erfindung umfasst die Funktionseinheit Anschlüsse und/oder Verteiler für eine Heizungseinrichtung des Gebäudes. Bevorzugt umfasst die Funktionseinheit die Heizungseinrichtung selbst. Bei der Heizungseinrichtung kann es sich z.B. um eine Ölheizung, Gasheizung, Fernwärmeheizung, Holzheizung, Pelletheizung, Solarheizung, Elektroheizung und/oder Fußbodenheizung handeln. Insbesondere sind die Anschlüsse und Verteiler für die Heizungseinrichtung in Abhängigkeit der vorgesehenen Heizungsart/-arten in oder an dem Raummodul vorgesehen. Beispielsweise kann der Verteiler der Fußbodenheizung in einer der Wände oder in dem Boden des Raummoduls integriert sein. Optional kann die Funktionseinheit eine Solarthermie, einen Pufferspeicher und/oder Photovoltaik-Batterien umfassen, die z.B. an dem Rahmen befestigt sind und/oder auf der Decke des Raummoduls platziert sind. Von dort aus kann eine Anbindung zu Solarplatten und/oder Photovoltaikmodulen auf einem Dach des Gebäudes vorgesehen sein.

Bevorzugt ist die Funktionseinheit, insbesondere die Heizungseinrichtung und die Anschlüsse und/oder Verteiler für die Heizungseinrichtung, zur Beheizung des Gebäudes und auch für die Beheizung des Innenraums und/oder des Fußbodens des Raummoduls vorgesehen. So können in dem Boden des Raummoduls z.B. Rohre der Fußbodenheizung integriert sein oder an mindestens einer der Wände ein Heizkörper angeordnet sein.

Besonders bevorzugt ist auch, dass das Raummodul eine Steuerungs-, Regelungs- und/oder Kontrolleinrichtung für die Heizungseinrichtung/en aufweist. Insbesondere kann es sich dabei ein Thermostat und/oder um einen Temperaturregler handeln. Im Speziellen kann ein Bewohner des Gebäudes eine Heizintensität und Heizzeiten der jeweiligen Heizungseinrichtung über die Steuerungs-, Regelungs- und/oder Kontrolleinrichtung einstellen.

Eine weitere bevorzugte Umsetzung der Erfindung sieht vor, dass die Funktionseinheit Anschlüsse und/oder Verteiler für eine Belüftungs- und/oder Entlüftungseinrichtung und/oder für eine Klimaanlage umfasst. Besonders bevorzugt ist, dass die Funktionseinheit die Klimaanlage und/oder die Belüftungs- und/oder Entlüftungseinrichtung selbst umfasst. Insbesondere weist die Funktionseinheit eine Steuerungs-, Regelungs- und/oder Kontrolleinrichtung für die Belüftungseinrichtung, Entlüftungseinrichtung und/oder Klimaanlage auf, mit der eine Belüftungs- und Entlüftungsstärke beziehungsweise eine Raumtemperatur in dem Gebäude und in dem Innenraum des Raummoduls eingestellt und geregelt werden kann. Vorzugsweise ist die Belüftungseinrichtung, Entlüftungseinrichtung und/oder die Klimaanlage an dem Raummodul angeordnet, insbesondere als die schwergewichtigen Bauteile an dem Rahmen befestigt und/oder auf der Decke des Raummoduls platziert. Alternativ oder optional ergänzend kann die Funktionseinheit auch eine Wärmerückgewinneinrichtung für das Gebäude umfassen.

Möglich im Rahmen der Erfindung ist auch, dass die Funktionseinheit einen Anschluss für mindestens einen Kamin des Gebäudes umfasst. Beispielsweise kann ein Kaminrohr in einer der Wände des Raummoduls verlegt sein oder an dieser angebracht und durch Trockenbauelemente verkleidet sein.

In einer bevorzugten Weiterbildung der Erfindung umfasst die Funktionseinheit mehrere Verbrauchszähler, die z.B. einen Stromverbrauch, Wasserverbrauch, Warmwasserverbrauch, Gasverbrauch etc. in dem Gebäude erfassen. Optional ergänzend der alternativ umfasst die Funktionseinheit auch mindestens einen Einspeisungszähler, z.B. einen Strom-Einspeisungszähler einer Photovoltaik-Anlage des Gebäudes. Beispielsweise sind Strom-, Gas- und/oder Wasserzähler an zumindest einer der Wände oder der Decke des Raummoduls angebracht, darin integriert und an die jeweiligen Leitungen oder Rohre angebunden.

Eine bevorzugte konstruktive Ausgestaltung der Erfindung sieht vor, dass der Innenraum des Raummoduls als ein WC, Badezimmer oder als eine Küche nutzbar ist. Hierfür umfasst das Raummodul insbesondere alle notwendigen Strom-, Wasser- und/oder Belüftungs- und Entlüftungseinrichtungen, z.B. Leitungen, Rohre und/oder Anschlüsse, insbesondere Sanitäranschlüsse.

Besonders bevorzugt ist, dass der Innenraum des Raummoduls als das WC, Badezimmer oder als die Küche individuell ausgestattet und/oder konfiguriert ist. Beispielsweise ist/sind ein Wand- und/oder Bodenbelag und/oder eine Deckengestaltung bei der Fertigung des Raummoduls bedarfsgerecht festlegbar und nach individuellen Wünschen gestaltbar. Das gleiche gilt für eine Ausstattung des Innenraums mit fertig montierten Einrichtungsgegenständen, Möbeln und Armaturen, im Falle des WC oder des Badezimmers insbesondere mit einem fertig montierten Waschtisch, einer Dusche, einer Badewanne, einer Toilette, einem Bidet u.v.m. Insbesondere ist das Raummodul bedarfs- und funktionsgerecht als das WC, Badezimmer oder als die Küche ausgestattet, sodass es die entsprechende Räumlichkeit in dem Gebäude bilden kann.

Einen weiteren Gegenstand der Erfindung bildet ein Gebäude mit dem Raummodul nach der bisherigen Beschreibung und/oder nach einem der Ansprüche 1 bis 10. Das Gebäude umfasst eine Wasser-, Heizungs-, Elektro- und/oder Lüftungsversorgung, die bevorzugt vollumfassend an der Funktionseinheit des in dem Gebäude integrierten Raummoduls anschließbar und/oder angeschlossen ist und/oder zumindest teilweise, bevorzugt vollständig, durch die Funktionseinheit bereitgestellt ist. Insbesondere läuft die Wasser-, Heizungs-, Elektro- und/oder Lüftungsversorgung des Gebäudes zentral in dem Raummodul zusammen und/oder wird von dort aus verteilt. Insbesondere ist die Wasser-, Heizungs-, Elektro- und Lüftungsversorgung über die Funktionseinheit steuerbar, regelbar und/oder kontrollierbar.

In einer bevorzugten Ausführungsform der Erfindung weist das Gebäude eine Küche, ein WC und/oder ein Badezimmer als Nutzräume auf. Vorzugsweise grenzt zumindest einer der Nutzräume an das in dem Gebäude integrierte Raummodul an. Insbesondere weist das Raummodul alle notwendigen Strom-, Wasser-, Belüftungs- und/oder Entlüftungseinrichtungen, z.B. Leitungen, Rohre und/oder Anschlüsse für den mindestens einen angrenzenden Nutzraum auf. Insbesondere sind die Strom-, Wasser-, Belüftungs- und/oder Entlüftungseinrichtungen für den mindestens einen angrenzenden Nutzraum in der jeweiligen Wand des Raummoduls integriert, die den Nutzraum von dem Innenraum des Raummoduls trennt. Beispielsweise sind im Falle einer Küche als Nutzraum Wasser- und Stromanschlüsse an der Wand zum Anschluss eines Herdes, einer Spüle und Spülmaschine vorhanden. Optional ist ein Anschluss an ein Abluftrohr für einen Dunstabzug an der Wand vorgesehen.

Ein Verfahren zur Fertigung eines Raummoduls und zur Integration des Raummoduls in einem Gebäude nach der bisherigen Beschreibung und/oder nach einem der entsprechenden Ansprüche bildet einen weiteren Gegenstand der Erfindung. Im Rahmen des Verfahrens wird die Funktionseinheit des Raummoduls gemäß der in dem Gebäude vorgesehenen Wasser-, Heizungs-, Elektro- und/oder Lüftungsversorgung konfektioniert.

Optional ergänzend können eine Ausstattung, insbesondere Möbel, Armaturen, Türen, Fenster, eine Decken-, Wand- und Bodengestaltung etc. des Innenraums wunschgemäß bei der Fertigung des Raummoduls gestaltet werden. Insbesondere wird das Raummodul vollständig nach Kundenwunsch vorgefertigt und anschließend zu dem Gebäude transportiert. Im Speziellen wird das Raummodul an einem vorbestimmten Ort in dem Gebäude eingebracht, angeordnet und ausgerichtet.

In einem bevorzugten Verfahrensschritt wird die Wasser-, Heizungs-, Elektro- und/oder Lüftungsversorgung des Gebäudes an der Funktionseinheit des Raummoduls angeschlossen und durch die Funktionseinheit verteilt, versorgt, gesteuert, geregelt und/oder kontrolliert. Alternativ oder optional ergänzend wird die Wasser-, Heizungs-, Elektro- und/oder Lüftungsversorgung für das Gebäude von der Funktionseinheit zumindest teilweise, bevorzugt vollständig bereitgestellt.

Weitere Merkmale, Vorteile und Wirkungen der Erfindung ergeben sich aus der nachfolgenden Beschreibung bevorzugter Ausführungsbeispiele der Erfindung. Dabei zeigen:
- Figur 1: ein Grundriss eines Gebäudes mit einem Raummodul, das eine Funktionseinheit umfasst und ein Badezimmer bildet, wobei an das Raummodul eine Küche des Gebäudes angrenzt;
- Figur 2: eine schematisierte Darstellung der Funktionseinheit des Raummoduls aus Figur 1, wobei die Funktionseinheit Einrichtungen zur Wasser-, Heizungs-, Elektro- und/oder Lüftungsversorgung des Gebäudes umfasst;
- Figuren 3 und 4: eine Seitenansicht des Gebäudes aus Figur 1 mit dem Raummodul und der Küche;
- Figur 5: der Grundriss des Gebäudes aus Figur 1 mit einem erweitertem Raummodul;
- Figur 6: eine alternative Seitenansicht des Gebäudes aus Figur 1 mit dem Raummodul, wobei das Raummodul als statiktragendes Modul eine Gebäudedecke des Gebäudes trägt.

Einander entsprechende oder gleiche Teile sind in den Figuren jeweils mit den gleichen Bezugszeichen versehen.

Figur 1 zeigt einen Grundriss eines Gebäudes 18, in dem ein Raummodul 1 angeordnet ist. Das Gebäude 18 ist z.B. als ein Wohn- und/oder Geschäftshaus mit mehreren Wohn- und/oder Geschäftseinheiten oder als eine Wohnung in einem Ein- oder Mehrfamilienhaus oder Hochhaus ausgebildet.

Das Raummodul 1 weist einen stabilen Stahlrahmen 2 auf. An dem Stahlrahmen 2 sind ein Boden 3, eine Decke 4 (Fig. 3) und Wände 5, die in Trockenbauweise hergestellt sind, befestigt. Zum Beispiel sind der Boden 3, die Decke 4 und die Wände 5 an dem Stahlrahmen 2 verschraubt. Sie begrenzen gemeinsam einen Innenraum 8 des Raummoduls 1, sodass es einen Raum oder ein Zimmer in dem Gebäude bildet. Das Raummodul 1 kann als ein Container, z.B. als ein sogenannter 10-Fuß-Container, ausgebildet sein. In mindestens einer der Wände 5 können je nach Bedarf und Positionierung in dem Gebäude 18 eine Tür 6 und/oder mindestens ein Fenster 7 vorgesehen sein.

Aufgrund des Stahlrahmens 2 ist das Raummodul 1 selbsttragend ausgebildet. Dadurch können auch schwergewichtige Bauteile, z.B. eine Klimaanlage, ein Pufferspeicher, Photovoltaik-Batterien oder eine Solarthermie 19 an dem Raummodul 1 angeordnet sein. Das Raummodul 1 ist mobil, sodass es als vorgefertigte und vorkonfektionierte Einheit zu dem Gebäude 18 transportierbar und in dem Gebäude 18 nach Bedarf anordbar ist.

Zum Beispiel ist das Raummodul 1 mit einem Gabelstapler oder Kran anhebbar und verfahrbar und mit einem Lkw zu dem Gebäude transportierbar. Dort kann das Raummodul an den dafür vorgesehenen Ort gebracht, abgestellt und ausgerichtet werden, sodass es den vorgesehenen Raum oder das Zimmer in dem Gebäude 18 bildet. Gemäß Figur 1 ist das Raummodul 1 so in dem Gebäude 18 integriert, dass es mit zwei Wänden 5a, 5b an Gebäudewänden 43a, 43b des Gebäudes 18 anliegt.

Gemäß Figur 1 ist das Raummodul 1 als ein vorkonfektioniertes Badezimmer ausgebildet, das bereits bei der Anlieferung und Integration in dem Gebäude 18 eine dem Kundenwunsch entsprechende Ausstattung 9, wie Bodenbeläge, Wand- und/oder Deckenverkleidungen, Möbel, Armaturen etc. umfasst. Eine Dusche, ein Waschbecken, eine Toilette etc. sind im Innenraum 6 des Raummoduls 1 wunschgemäß einsatzbereit vormontiert. Das Raummodul 1 kann alternativ als ein anderer Raum, z.B. als eine Küche oder als ein WC mit entsprechender nach Kundenwunsch vorkonfigurierter Ausstattung 9 ausgebildet und integriert sein.

Eine zentrale Strom- und Wasserversorgung des Gebäudes 18 wird an der Funktionseinheit 10 des Raummoduls 1 angeschlossen und von dort aus in dem Gebäude 18 verteilt. Das Raummodul 1 umfasst alle notwendigen Strom-, Wasser-, Belüftungs- und/oder Entlüftungseinrichtungen für den Innenraum und die darin enthaltene Ausstattung 9. Es sind Wasserleitungen, -rohre und -anschlüsse 20 sowie elektrische Kabel und Leitungen 12 in den Wänden 5 und/oder im Boden 3 des Raummoduls 1 verlegt. Somit ist das Raummodul 1 vollständig elektrifiziert und an die externe Wasserversorgung des Gebäudes 18 angeschlossen. An den Wänden 5 des Raummoduls 1 sind elektrische Funktionsbauteile, insbesondere Steckdosen und Lichtschalter, vorhanden.

Angrenzend an eine freie Wand 5c des Raummoduls ist eine Küche 21 des Gebäudes 18 angeordnet. Die Küche 21 umfasst z.B. Arbeitsgeräte wie einen Herd 22, eine Dunstabzugshaube 23, eine Spüle 24 und Spülmaschine 25 und einen Kühlschrank 26. In der Wand 5a, die den Innenraum 6 von der Küche 21 trennt, sind insbesondere die elektrischen Kabel und Leitungen, sowie Wasserzuläufe verlegt, die zum Betrieb der Arbeitsgeräte der Küche 21 benötigt werden. Dadurch kann auf eine separate Verlegung der Küchenanschlüsse in einer oder mehreren Wänden des Gebäudes verzichtet werden.

Das Raummodul 1 umfasst außerdem eine Funktionseinheit 10 für eine Wasser-, Heizungs-, Elektro- und/oder Lüftungsversorgung 34 des Gebäudes 18. Die Funktionseinheit 10 ist eine individuell konfigurierbare Erzeugungs-, Zuleitungs-, Ableitungs-, Verteiler-, Steuerungs-, Regelungs- und/oder Kontrolleinheit für die Wasser-, Heizungs-, Elektro- und/oder Lüftungsversorgung 34 des Gebäudes 18. Gemäß Figur 1 ist die Funktionseinheit 10 in dem Raummodul 1 integriert, insbesondere können die Einrichtungen der Funktionseinheit 10 an, in und/oder auf der Decke 4, in oder an den Wänden 5 und/oder in bzw. auf dem Boden 3 des Raummoduls 1 angeordnet sein.

Figur 5 zeigt den Grundriss des Gebäudes 18 mit einem erweiterten Raummodul 1. Das Raummodul 1 ist örtlich anders in dem Gebäude 18 integriert. Es liegt nur mit der Wand 5b an der Gebäudewand 43b an. Zwischen der Wand 5a des Raummoduls 1 und der anderen Gebäudewand 43a ist ein Zwischenraum 41 angeordnet.

Der Zwischenraum 41 ist mit einem Deckenmodul 42, z.B. aus Stahl, überdacht. Das Raummodul 1 umfasst entsprechende Befestigungsschnittstellen 44 zur Befestigung des Deckenmoduls 42. Die Befestigungsschnittstellen 44 sind z.B. als Flanschlplatten ausgebildet. Die Befestigungsschnittstellen 44 sind an einzelnen, mehreren oder allen Außenseiten der Wände 5 des Raummoduls 1 angeordnet und können bei Bedarf zur Befestigung des Deckenmoduls 42 verwendet werden, sodass sich dieses zwischen einer Gebäudewand 43a und einer Wand 5a des Raummoduls 1 erstreckt.

Der Zwischenraum 41 kann z.B. als eine Speisekammer, als ein Abstell- und/oder Lagerraum oder als ein Technikraum genutzt werden. Wie in Figur 5 gezeigt, können z.B. mehrere oder sogar alle Einrichtungen der Funktionseinheit 10 von der Wand 5a und/oder von der Decke 4 aus in den Zwischenraum 41 hineinragen. Dadurch kann in vorteilhafter Weise mehr Platz im Innenraum 8 des Raummoduls 1 bereitgestellt werden.

Das Raummodul 1 ist innerhalb des Gebäudes 18 nach Kundenwunsch frei in zahlreiche Richtungen R positionierbar. Dadurch kann das Raummodul 1 auch als ein Raumteiler in dem Gebäude 18 fungieren und/oder mehrere Räume des Gebäudes 18 unterteilen. In diesem Fall können mehrere Deckenmodule 42 an den entsprechenden Wänden 5 des Raummoduls 1 befestigt sein und mehrere Zwischenräume 41 bedecken.

Gemäß Figur 6 kann alternativ eine Gebäudedecke 45 auf das Raummodul 1 aufgelegt werden. In dieser Anordnung bildet das Raummodul 1 einen Ersatz für eine tragende Innenwand des Gebäudes 18. Insbesondere ist das Raummodul 1 ein statiktragendes Modul für die Gebäudedecke 45. Beispielsweise ist das Deckenmodul 42 aus Holz, Stahl, Beton oder einer Kombination derselben gebildet. Es kann wahlweise als eine tragende Decke ausgebildet sein oder bei Bedarf durch einen Stahlträger verstärkt sein.

Wie in Figur 2 in einer schematischen Darstellung gezeigt, umfasst die Funktionseinheit 10 des Raummoduls 1 wahlweise folgende Einrichtungen, die entsprechend einer technischen Ausstattung des Gebäudes 18 abgestimmt und konfiguriert sind:
- eine Hauptabnahmestelle 11a für externe Stromzuleitung 35 des Gebäudes 18
- einen Stromverteiler- und/oder Sicherungskasten 11b
- eine Verkabelung 11c
- eine Heizungseinrichtung 28
- Heizungsanschlüsse und/oder Heizungsverteiler 13
- eine Heizungssteuerungs-, -regelungs- und/oder -kontrolleinrichtung 14
- Lüftungsanschlüsse und/oder Lüftungsverteiler 15
- eine Wärmerückgewinnungseinrichtung 39 und entsprechende Anschlüsse
- Lüftungssteuerungs-, regelungs- und/oder -kontrolleinrichtung 16
- einen Kaminanschluss bzw. ein Kaminrohr 17
- Verbrauchszähler- und/oder Einspeisungszähler 32
- eine Belüftungs- und/oder Entlüftungsanlage 29
- eine Klimaanlage 30
- einen Telefon- und/oder Internetanschluss 40

Das Gebäude 18 umfasst wahlweise:
- eine Dunstabzugshaube 23
- elektrische Geräte 27
- einen Kamin 31

Das Gebäude 18 kann auch noch weitere Einrichtungen der Wasser-, Heizungs-, Elektro- und/oder Lüftungsversorgung enthalten, die alternativ auch die Funktionseinheit 10 aufweisen kann. Insbesondere bei der Integration des Raummoduls 1 in Altbauten sind oftmals Einrichtungen wie die Heizungseinrichtung 20, die Klimaanlage 30, Verbrauchs- und/oder Einspeisungszähler 32 und die Verkabelung 11c bereits in dem Gebäude 18 vorhanden. In diesem Fall entfallen die bereits vorhandenen Einrichtungen bei der Konfiguration der Funktionseinheit 10. Die Funktionseinheit 10 umfasst dann alle anderen notwendigen Einrichtungen für die Wasser-, Heizungs-, Elektro- und/oder Lüftungsversorgung 34 des Gebäudes 18, insbesondere diejenigen, die in dem Gebäude 18 noch nicht vorhanden sind.

Insbesondere bei der Integration des Raummoduls 1 in einem Gebäude-Neubau umfasst die Funktionseinheit 10 alle Einrichtungen der Wasser-, Heizungs-, Elektro- und/oder Lüftungsversorgung 34 für das Gebäude 18. Somit bildet das Raummodul 1 durch die Funktionseinheit 10 eine Zentrale für die komplette Gebäudetechnik, von der aus Strom, Wasser, Wärme und/oder Belüftung in dem Gebäude 18 erzeugt und/oder verteilt werden. Dadurch sind kostenintensive und zeitaufwändige Installationen der einzelnen Einrichtungen zur Wasser-, Heizungs-, Elektro- und/oder Lüftungsversorgung in dem Gebäude 18 selbst nicht mehr nötig.

Figur 3 zeigt einen Blick in das Gebäude 18, das als ein Wohnhaus ausgebildet ist. Das Gebäude 18 ist an die externe Stromzuleitung 35 und Wasserversorgung 36 angeschlossen. Von dort aus verläuft die Stromhauptleitung 37 zu der Funktionseinheit 10 des Raummoduls 1.

Die Heizungseinrichtung 28 war bereits in dem Gebäude 18, z.B. als Altbau, vorhanden, als das Raummodul 1 integriert wurde. Somit wird die Heizungseinrichtung 28 in diesem Fall nicht durch die Funktionseinheit 10 gestellt. Das zentrale Wasserrohr 38 des Gebäudes 18 verläuft über die Heizungseinrichtung 28 zu der Funktionseinheit 10.

Die Funktionseinheit 10 des Raummoduls 1 umfasst die Heizungsanschlüsse und/oder Heizungsverteiler 13 und eine Heizungssteuerungs-, regelungs- und/oderkontrolleinrichtung 14 für die Heizungseinrichtung 28 des Gebäudes 18. Je nach Ausstattung des Gebäudes 18 handelt es sich bei der Heizungseinrichtung 28 um eine Ölheizung, Gasheizung, Fernwärmeheizung, Holzheizung, Pelletheizung, Solarheizung und/oder Fußbodenheizung. In Abhängigkeit davon, welche Art von Heizung in dem Gebäude 18 vorgesehen ist, stellt das Raummodul 1 die passenden Heizungsanschlüsse und/oder Heizungsverteiler 13 und die passende Heizungssteuerungs-, regelungs- und/oder -kontrolleinrichtung 14 bereit. Diese werden bereits bei der Herstellung des Raummoduls 1 vorkonfektioniert und signaltechnisch miteinander verbunden.

Beispielsweise sind die Heizungsanschlüsse und/oder der Heizungsverteiler 13 für die Fußbodenheizung im Boden 3, in der Decke 4 oder in den Wänden 5 des Raummoduls 1 integriert. Der Anschluss an die Heizungseinrichtung 28 erfolgt dann vor Ort, nach der Integration des Raummoduls 1 in das Gebäude 18. Die Heizungssteuerungs-, regelungs- und/oder -kontrolleinrichtung 14 umfasst auch eine Bedieneinrichtung für einen Bewohner des Gebäudes 18, mit der er die Heizungseinrichtung 28 von dem Raummodul 1 aus bedienen kann.

Alternativ kann die Heizungseinrichtung 28, wie in Figur 4 gezeigt, Bestandteil der Funktionseinheit 10 des Raumoduls 1 sein. Somit muss in dem Gebäude 18 keine separate Heizungseinrichtung 28 mehr bereitgestellt werden. Dies ist insbesondere dann der Fall, wenn es sich bei dem Gebäude 18 um einen Neubau handelt und das entsprechend konfigurierte Raummodul 1 mit der Funktionseinheit 10 in dem Neubau integriert ist.

Die Funktionseinheit 10 umfasst die Hauptabnahmestelle 11a für den extern zugeleiteten Strom 35 und den daran angebundenen Stromverteiler- und/oder Sicherungskasten 11b. Wenn bereits Stromkabel in dem Gebäude 18 verlegt sind, insbesondere wenn es sich bei dem Gebäude 18 um einen Altbau handelt, werden diese vorhandenen Stromkabel an den Stromverteiler- und/oder Sicherungskasten 11b der Funktionseinheit 10 angeschlossen.

Insbesondere wenn es sich bei dem Gebäude 18 um einen Neubau handelt, kann dort auf eine aufwendige Verkabelung verzichtet werden, da diese Verkabelung 11c durch die Funktionseinheit 10 des Raummoduls 1 bereitgestellt wird. Die Verkabelung 11c ist z.B. in Form von Kabelrollen vorhanden, deren elektrische Kabel und Leitungen 12 in dem Gebäude 18 bedarfsgerecht verlegt werden, um das Gebäude 18 vollständig zu elektrifizieren.

Die elektrischen Kabel und Leitungen 12 sind an dem Stromverteiler- und/oder Sicherungskasten 11a angeschlossen und in dem Boden 3, der Decke 4 und/oder den Wänden 5 des Raummoduls 1 verlegt. Von dort aus können die Kabel und Leitungen 12 in Leerrohren z.B. unterhalb eines Estrichs des Gebäudes 18 oder in Wänden des Gebäudes zu dessen Elektrifizierung, insbesondere zum Anschluss der elektrischen Geräte 27, z.B. eines Herds, eines Fernsehers, eines Radios, u.v.m. bedarfsgerecht angeordnet werden.

Außerdem umfasst die Funktionseinheit 10 des Raummoduls 1 eine Belüftungs- und/oder Entlüftungsanlage 29 und/oder Klimaanlage 30 und entsprechende Lüftungsanschlüsse und/oder Lüftungsverteiler 15 und/oder eine Lüftungssteuerungs-, regelungs- und/oder - kontrolleinrichtung 16 für das Gebäude 18. Bei der Fertigung des Raummoduls 1 werden die entsprechenden benötigten Einrichtungen vorkonfektioniert und signaltechnisch miteinander verbunden. Zum Beispiel ist die Klimaanlage 30 an einer der Wände 5 des Raummoduls 1 angeordnet oder auf der Decke 4 des Raummoduls 1 platziert (siehe Figur 3). Belüftungsrohre sind an die Belüftungs- und/oder Entlüftungsanlage 29 und/oder an die Klimaanlage 30 angeschlossen und verlaufen vom Raummodul 1 durch das Gebäude 18. Ein Lüftungsanschluss und/oder -verteiler 15 für die Dunstabzugshaube 23 der Küche 21 (Fig. 1) ist z.B. in der Wand 5a verlegt, die die Küche 21 von dem Innenraum 8 des Raummoduls 1 trennt.

Die Funktionseinheit 10 umfasst eine Solarthermie 19, die auf der Decke 4 des Raummoduls 1 angeordnet ist. die Solarthermie 19 ist an auf einem Dach des Gebäudes 18 angeordneten Solarplatten angeschlossen. Die Decke 4 des Raummoduls 1 ist aufgrund des Stahlrahmens 2 des Raummoduls 1 hierfür ausreichend stabil gestaltet. Die Funktionseinheit kann auch eine Wärmerückgewinnungseinrichtung 39 umfassen.

Das Raummodul 1 weist zusätzlich einen Kaminanschluss 17 für mindestens einen Kamin 31 des Gebäudes 18 auf. Insbesondere ist die Heizungseinrichtung 28 über den Kaminanschluss 17 des Raummoduls 1 strömungstechnisch mit dem Kamin 31 verbunden. Beispielsweise ist an oder in dem Raummodul 1 ein Kaminrohr angeordnet, das durch Trockenbauelemente, z.B. Rigipsplatten, verkleidet ist.

Ebenfalls weist die Funktionseinheit 10 mehrere Verbrauchszähler 32 auf. Diese können als Stromverbrauchszähler und als Warmwasserverbrauchszähler ausgebildet sein. Die Verbrauchszähler 32 sind z.B. an einer der Wände 5 oder an der Decke 4 des Raummoduls 1 angeordnet und an entsprechende elektrische Leitungen und Kabel 12 und/oder Heizungsanschlüsse und/oder -verteiler 13 angebunden. Der Bewohner des Gebäudes 18 kann dadurch z.B. den Strom- und Warmwasserverbrauch ablesen. Ebenfalls umfasst die Funktionseinheit 10 entsprechende Einspeisungszähler 32, an denen z.B. eine Stromeinspeisung durch eine Photovoltaikanlage des Gebäudes 18 abgelesen werden kann.

Zusammenfassend kann das Raummodul 1 und die Funktionseinheit 10 gemäß Kundenwunsch und entsprechend den Gegebenheiten des Gebäudes vor Ort (Altbau/Neubau) konfiguriert und gestaltet sein. Insbesondere im Falle eines Neubaus kann die komplette technische Ausstattung für das Gebäude 18 durch die Funktionseinheit 10 bereitgestellt werden. Wenn es sich um einen Altbau handelt, können die in dem Gebäude 18 bereits vorhandenen Einrichtungen genutzt und an die Funktionseinheit 10 angeschlossen werden. Die Funktionseinheit 10 kann die vorhandenen Einrichtungen um zusätzlich gewünschte technische Einrichtungen ergänzen.

### Bezugszeichenliste:

- 1: Raummodul
- 2: Stahlrahmen
- 3: Boden
- 4: Decke
- 5: Wände
- 6: Tür
- 7: Fenster
- 8: Innenraum
- 9: Bad-Ausstattung
- 10: Funktionseinheit
- 11a: Hauptabnahmestelle
- 11b: Stromverteiler- und/oder Sicherungskasten
- 11c: Verkabelung
- 12: elektrische Kabel und Leitungen
- 13: Heizungsanschlüsse und/oder Heizungsverteiler
- 14: Heizungssteuerungs-, regelungs- und/oder -kontrolleinrichtung
- 15: Lüftungsanschlüsse und/oder -verteiler
- 16: Lüftungssteuerungs-, regelungs- und/oder -kontrolleinrichtung
- 17: Kaminanschluss
- 18: Gebäude
- 19: Solarthermie
- 20: Wasserleitungen, -rohre, -anschlüsse
- 21: Küche
- 22: Herd
- 23: Dunstabzug
- 24: Spüle
- 25: Spülmaschine
- 26: Kühlschrank
- 27: elektrische Geräte
- 28: Heizungseinrichtung
- 29: Belüftungs- und/oder Entlüftungsanlage
- 30: Klimaanlage
- 31: Kamin
- 32: Verbrauchszähler
- 33: Dach
- 34: Wasser-, Heizungs-, Elektro- und/oder Lüftungsversorgung
- 35: externe Stromzuleitung
- 36: externe Wasserversorgung
- 37: Hauptleitung Strom
- 38: zentrales Wasserrohr
- 39: Wärmerückgewinnungseinrichtung
- 40: Telefon- und/oder Internetanschluss
- 41: Zwischenraum
- 42: Deckenmodul
- 43: Gebäudewände
- 44: Befestigungsschnittstellen
- 45: Gebäudedecke
- R: diverse Positionsrichtungen

## Patentansprüche

1. Raummodul (1) für ein Gebäude (18),
wobei das Raummodul (1) einen selbsttragenden Rahmen (2) aufweist und vorgefertigt zu dem Gebäude (18) transportierbar und darin integrierbar ist,
**dadurch gekennzeichnet, dass**
das Raummodul (1) eine Funktionseinheit (10) für eine Wasser-, Heizungs-, Elektro- und/oder Lüftungsversorgung (34) des Gebäudes (18) umfasst.

2. Raummodul (1) nach Anspruch 1, **dadurch gekennzeichnet, dass** die Funktionseinheit (10) eine individuell konfigurierbare Erzeugungs-, Zuleitungs-, Ableitungs-, Verteiler-, Steuerungs-, Regelungs- und/oder Kontrolleinheit für die Wasser-, Heizungs-, Elektro- und/oder Lüftungsversorgung (34) des Gebäudes (18) ist.

3. Raummodul (1) nach Anspruch 1 oder 2, **dadurch gekennzeichnet, dass** die Funktionseinheit (10) eine Hauptabnahmestelle (11a) für eine externe Stromzuleitung (35), einen Stromverteiler- und/oder Sicherungskasten (11b) und/oder eine Verkabelung (11c) zur Elektrifizierung des Gebäudes (18) umfasst.

4. Raummodul (1) nach Anspruch einem der vorhergehenden Ansprüche, **dadurch gekennzeichnet, dass** die Funktionseinheit (10) eine Heizungseinrichtung, Heizungsanschlüsse, Heizungsverteiler (13) und/oder eine Heizungssteuerungs-, - regelungs- und/oder -kontrolleinrichtung (14) für das Gebäude (18) umfasst.

5. Raummodul (1) nach einem der vorhergehenden Ansprüche, **dadurch gekennzeichnet, dass** die Funktionseinheit (10) eine Belüftungs- und/oder Entlüftungsanlage (29), eine Klimaanlage (30), Lüftungsanschlüsse, Lüftungsverteiler (15) und/oder eine Lüftungssteuerungs-, -regelungs- und/oder -kontrolleinrichtung (16) für das Gebäude (18) umfasst.

6. Raummodul (1) nach einem der vorhergehenden Ansprüche, **dadurch gekennzeichnet, dass** die Funktionseinheit (10) einen Kaminanschluss (17) für mindestens einen Kamin (31) des Gebäudes (18) umfasst.

7. Raummodul (1) nach einem der vorhergehenden Ansprüche, **dadurch gekennzeichnet, dass** die Funktionseinheit (10) mehrere Verbrauchs- und/oder Einspeisungszähler (32) für den Strom- und Warmwasserverbrauch in dem Gebäude (18) umfasst.

8. Raummodul (1) nach einem der vorhergehenden Ansprüche, **dadurch gekennzeichnet, dass** das Raummodul (1) einen Innenraum (8) aufweist, der als ein Badezimmer oder als eine Küche nutzbar ist, wobei das Raummodul (1) alle notwendigen Strom-, Wasser-, Heizungs- und Belüftungs- und/oder Entlüftungseinrichtungen für das Badezimmer oder für die Küche umfasst.

9. Raummodul (1) nach einem der vorhergehenden Ansprüche, **dadurch gekennzeichnet, dass** das Raummodul (1) ein statiktragendes Modul für eine Gebäudedecke (45) des Gebäudes (18) bildet, sodass die Gebäudedecke (45) auf das Raummodul (1) auflegbar ist und/oder von dem Raummodul (1) getragen ist.

10. Raummodul (1) nach einem der vorhergehenden Ansprüche, **dadurch gekennzeichnet, dass** der selbsttragende Rahmen (2) aus Stahl gebildet ist und dass Wände (5, 5a), Decke (4) und Boden (3) des Raummoduls (1) in Trockenbauweise gebildet und an dem Rahmen (2) befestigt sind.

11. Gebäude (18) mit dem Raummodul (1) nach einem der vorhergehenden Ansprüche, wobei das Gebäude (18) eine Wasser-, Heizungs-, Elektro- und/oder Lüftungsversorgung (34) umfasst, die an der Funktionseinheit (10) des in dem Gebäude (18) integrierten Raummoduls (1) anschließbar und/oder angeschlossen ist und/oder durch die Funktionseinheit (10) bereitgestellt ist.

12. Gebäude (18) nach Anspruch 11, **dadurch gekennzeichnet, dass** das Gebäude (18) eine Küche (21), ein WC oder ein Badezimmer aufweist, die/das an das Raummodul (1) angrenzt, wobei das Raummodul (1) alle notwendigen Strom- Wasser-, Belüftungs- und/oder Entlüftungseinrichtungen für die angrenzende Küche (21), das angrenzende WC oder für das angrenzende Badezimmer umfasst.

13. Gebäude (18) nach Anspruch 12, **dadurch gekennzeichnet, dass** die Strom-Wasser-, und Belüftungs- und/oder Entlüftungseinrichtungen in der jeweiligen Wand (5a) des Raummoduls (1) integriert sind, die die Küche (21), das WC oder das Badezimmer des Gebäudes (18) von dem Innenraum (8) des Raummoduls (1) trennt.

14. Verfahren zur Fertigung eines Raummoduls (1) und zur Integration des Raummoduls (1) in einem Gebäude (18) nach einem der Ansprüche 1 bis 13, **dadurch gekennzeichnet, dass** die Funktionseinheit (10) des Raummoduls (1) gemäß der in dem Gebäude (18) vorgesehenen Wasser-, Heizungs-, Elektro- und/oder Lüftungsversorgung (34) konfektioniert wird.

15. Verfahren nach Anspruch 13, **dadurch gekennzeichnet, dass** die Wasser-, Heizungs-, Elektro- und/oder Lüftungsversorgung (34) des Gebäudes (18) an der Funktionseinheit (10) des Raummoduls (1) angeschlossen wird und durch die Funktionseinheit (10) verteilt, versorgt, gesteuert, geregelt und/oder kontrolliert wird und/oder dass die Wasser-, Heizungs-, Elektro- und/oder Lüftungsversorgung für das Gebäude (18) von der Funktionseinheit (10) bereitgestellt.
